# EUROPÄISCHE PATENTSCHRIFT

(11) **EP 2 977 576 B1**
(45) Veröffentlichungstag und Bekanntmachung des Hinweises auf die Patenterteilung: **09.08.2017**
(21) Anmeldenummer: 15001908.1
(22) Anmeldetag: 26.06.2015
(51) Int. Cl.: F01N 3/08, F01N 13/10, F01N 13/00

(54) **ABGASNACHBEHANDLUNGSEINRICHTUNG**
EXHAUST GAS AFTERTREATMENT DEVICE
DISPOSITIF DE POST-TRAITEMENT DE GAZ D'ÉCHAPPEMENT

(30) Priorität: 21.07.2014 AT 5722014
(43) Veröffentlichungstag der Anmeldung: 27.01.2016
(73) Patentinhaber: GE Jenbacher GmbH & Co OG, 6200 Jenbach (AT)
(72) Erfinder: Hillen, Friedhelm, 6200 Jenbach (AT); Bienholz, Arne, 64285 Darmstadt (DE); Manickam, Bhuvaneswaran, 6240 Rattenberg (AT); Paul, Marco Dris, 6020 Innsbruck (AT)
(74) Vertreter: Torggler & Hofinger Patentanwälte

(56) Entgegenhaltungen:
- EP-A1- 2 687 696
- WO-A1-2013/112101
- WO-A1-2014/050179
- JP-A- 2004 211 660
- US-A- 3 972 685
- US-B1- 6 370 872

## Beschreibung

Die Erfindung betrifft eine Abgasnachbehandlungseinrichtung für eine Verbrennungskraftmaschine mit den Merkmalen des Oberbegriffs von Anspruch 1.

Zur dezentralen Stromerzeugung werden häufig stationäre Verbrennungskraftmaschinen eingesetzt. Sie weisen bis zu 24 Zylinder auf. Die Zylinder sind in der Regel in einer V-Anordnung auf zwei Zylinderbänke aufgeteilt. Zur Einhaltung der Emissionsauflagen werden stationäre Verbrennungskraftmaschinen häufig mit Systemen zur Abgasnachbehandlung ausgestattet. Beispielsweise werden zur Verringerung des Ausstoßes von unverbrannten Kohlenwasserstoffen und Kohlenmonoxid Oxidationseinrichtungen in Form von Oxidationskatalysatoren eingesetzt. Zur Reduktion von Stickoxiden werden häufig Katalysatoren zur selektiven katalytischen Reduktion eingesetzt. Systeme zur Abgasnachbehandlung von stationären Verbrennungskraftmaschinen beinhalten also häufig katalytisch wirkende Baugruppen, in weiterer Folge Katalysatoreinheiten genannt.

Im Betrieb solcher Katalysatoreinheiten kann es angezeigt sein, dass nur ein Teil des Abgasmassenstromes der Verbrennungskraftmaschine durch die Katalysatoreinheit strömt, während der übrige Teil über eine Bypassleitung um die Katalysatoreinheit herumgeführt wird. Durch diesen Bypass von Abgasen können Temperaturspitzen im Abgas nach der Katalysatoreinheit gemindert werden. Dies ist besonders dann relevant, wenn die Katalysatoreinheit stromaufwärts eines Abgasturboladers angeordnet ist. Übermäßige Exothermien treten beispielsweise bei der Regenerierung der Katalysatoreinheit oder beim Durchbruch von unverbrannten Kohlenwasserstoffen, beispielsweise bei Zündaussetzern, auf. Eine andere Motivation Abgas über einen Bypass um die Katalysatoreinheit herumzuleiten ist das Auftreten für die Katalysatoreinheit schädlicher Roh-Emissionen der Verbrennungskraftmaschine, etwa durch Betrieb mit schwefelreichem Kraftstoff.

So zeigt die WO 2012/123636 eine Anordnung einer stationären Verbrennungskraftmaschine mit einer Katalysatoreinheit 3 (hier als Oxidationseinrichtung ausgeführt), die stromaufwärts der Abgasturbine 2 eingerichtet ist. Gemäß dieser Schrift kann bei Verwendung schwefelreichen Kraftstoffes das Abgas über eine Bypass-Leitung 6 um die Katalysatoreinheit 3 herumgeführt werden. Eine ähnliche Vorrichtung ist auch aus der EP2687696A1 benannt. Bei aus dem Stand der Technik für stationäre Verbrennungskraftmaschinen bekannten Abgasnachbehandlungseinrichtungen mit einer Bypass-Leitung ist die Bypass-Leitung als eine von der Katalysatoreinheit separate Rohrleitung ausgeführt. Einer Bauform der Verbrennungskraftmaschine wird nicht Rechnung getragen.

Dies bringt mehrere Nachteile mit sich: zum einen ist die Bauweise aufwendig, zum anderen trägt das über eine Bypass-Leitung geführte Abgas nicht zur Erwärmung der Katalysatoreinheit bei.

Aufgabe der vorliegenden Erfindung ist es, eine Abgasnachbehandlungseinrichtung für eine Verbrennungskraftmaschine anzugeben, bei der die Nachteile aus dem Stand der Technik vermieden werden.

Gelöst wird diese Aufgabe durch eine Abgasnachbehandlungseinrichtung mit den Merkmalen des Anspruchs 1. Vorteilhafte Ausführungsformen sind in den Unteransprüchen definiert.

Dadurch dass die zwei Katalysatoreinheiten und die Bypass-Leitung in einem gemeinsamen Gehäuse angeordnet sind, wobei das Gehäuse zwei separate Zuführleitungen für unbehandeltes Abgas und wenigstens eine Austrittsleitung für durch die zwei Katalysatoreinheiten behandeltes Abgas aufweist, wird also erreicht, dass eine kompakte Bauform der Abgasnachbehandlungseinrichtung geschaffen ist und die durch die Bypass-Leitung geführten Abgase zur Erwärmung der wenigstens zwei Katalysatoreinheiten betragen.

Bevorzugt kann vorgesehen sein, dass die separaten Zuführleitungen für unbehandeltes Abgas jeweils mit einer Zylinderbank der Verbrennungskraftmaschine verbunden sind. In diesem Fall strömen die Abgase der Verbrennungskraftmaschine über die separaten Zuführleitungen für unbehandeltes Abgas in die Abgasnachbehandlungseinrichtung so ein, dass die Abgase aus der einen Zylinderbank durch die eine separate Zuführleitung und die Abgase aus der anderen
Zylinderbank durch die zweite separate Zuführleitung in die Abgasnachbehandlungseinrichtung eintreten. Damit wird der Bauform der Verbrennungskraftmaschine Rechnung getragen und es wird eine besonders kompakte Bauform mit einfacher Integration erreicht.

Erfindungsgemäß ist vorgesehen, dass im Gehäuse zwei separate Katalysatoreinheiten angeordnet sind. Es hat sich als günstig herausgestellt, die Abgasnachbehandlung auf mehrere separate Katalysatoreinheiten zu verteilen, statt eine große Katalysatoreinheit vorzusehen. Dadurch können kostengünstigere kleinere Katalysatorelemente verwendet werden. Eine Katalysatoreinheit kann modular aus Katalysatorelementen aufgebaut werden.

Bevorzugt kann vorgesehen sein, dass die Menge des über die Bypass-Leitung aus der Abgasnachbehandlungseinrichtung abströmenden Abgases durch ein erstes Ventil steuerbar oder regelbar ist. Darunter ist zu verstehen, dass der Anteil an vorbeigeführtem Abgas über ein Ventil steuerbar oder regelbar ist, das in der Bypass-Leitung angeordnet ist.

Alternativ oder zusätzlich kann vorgesehen sein, dass die Menge des über die Katalysatoreinheit aus der Abgasnachbehandlungseinrichtung abströmenden Abgases durch ein zweites Ventil steuerbar oder regelbar ist. Das bedeutet, dass der Anteil an vorbeigeführtem Abgas über ein zweites Ventil steuerbar oder regelbar ist, welches im Strömungspfad der in der Katalysatoreinheit behandelten Abgase angeordnet ist.

Die Erfindung wird im Folgenden durch die Figuren näher erläutert. Dabei zeigt
- Fig. 1: eine erfindungsgemäße Abgasnachbehandlungseinrichtung,
- Fig. 2: eine Abgasnachbehandlung in einem alternativen Ausführungsbeispiel,
- Fig. 3: eine Abgasnachbehandlung in einem alternativen Ausführungsbeispiel,
- Fig. 4: eine Anordnung einer Verbrennungskraftmaschine mit dazugehöriger Abtgasnachbehandlungseinrichtung.

Figur 1 zeigt schematisch eine Abgasnachbehandlungseinrichtung 1 in einem Querschnitt. Zu erkennen sind die separaten Zuführleitungen 11, 11', über welche unbehandeltes Abgas in die Abgasnachbehandlungseinrichtung 1 eintritt. Optional strömt das Abgas durch eine Mischeinrichtung 5. In weiterer Folge tritt das Abgas durch eine Strömungsvergleichsmäßigungseinrichtung (ebenfalls optional) und erreicht die Katalysatoreinheit 3. Bei geöffnetem Ventil V1 strömt das Abgas durch die Bypass-Leitung 4 und verlässt über die Austrittsleitung 7 die Abgasnachbehandlungseinrichtung 1. Für vollständigen Bypass bleibt das Ventil V2 geschlossen.

Bei geschlossenem Ventil V1 und geöffnetem Ventil V2 tritt das Abgas über die Katalysatoreinheit 3 in die Kammer 6 und verlässt die Abgasnachbehandlungseinrichtung 1 über die Austrittsleitung 8. In der Praxis kann die gezeigte Vorrichtung natürlich auch so betrieben werden, dass die Ventile V1 und V2 nicht nur in ihrer vollkommen geöffneten bzw. vollkommen geschlossenen Stellung gehalten werden, sondern dass beide Ventile V1 und V2 teilweise geöffnet sind, sodass nur ein Teil der des Abgasmassenstromes durch die Bypass-Leitung 4 strömt.
Zu erkennen ist, dass die Katalysatoreinheit 3 und die Bypass-Leitung 4 in einem gemeinsamen Gehäuse 2 angeordnet sind. Die Austrittsleitungen 7 und 8 werden nach Austritt aus der Abgasnachbehandlungseinrichtung 1 in der Regel vereinigt und zu einer Abgasleitung zusammengefasst. Dieses Detail ist hier nicht gezeigt.

Figur 2 zeigt eine Abgasnachbehandlungseinrichtung 1 in einer alternativen Ausführungsform. Dabei ist das Ventil V1 als Weiche ausgeführt, welche wechselweise die Austrittsleitung 7 für in der Katalysatoreinheit 3 behandeltes Abgas bzw. die Austrittsleitung 8 für über die Bypass-Leitung 4 geführtes Abgas freigibt bzw. verschließt. Dadurch können beide Strömungspfade 7 und 8 durch nur ein Bauteil geschaltet werden. Die Weiche kann beispielsweise als Drehschieber oder im einfachsten Fall als Klappe ausgebildet sein. Die Austrittsleitungen 7 und 8 werden vorzugsweise stromabwärts der Weiche zu einem Leitungsstrang zusammengefasst.
So kann die Abgasnachbehandlungseinrichtung 1 besonders kompakt und mit einfachen Stellorganen ausgeführt werden.

Figur 3 zeigt eine Abgasnachbehandlungseinrichtung 1 in einer weiteren alternativen Ausführungsform. Hier ist das Ventil V1 so angeordnet, dass die Abgase bei geschlossenem Ventil V1 durch die Katalysatoreinheit 3 und schließlich durch die Austrittsleitung 8 aus der Abgasnachbehandlungseinrichtung 1 austreten. Dies kann beispielsweise dadurch realisiert werden, dass die Austrittsleitung 8 in einem im Inneren des Gehäuses 2 befindlichen Abschnitt eine Perforation, also Durchbrüche aufweist, durch die das von der Katalysatoreinheit 3 nachbehandelte Abgas treten kann. Ist Ventil V1 geöffnet, werden die Abgase aufgrund des geringeren Strömungswiderstandes bevorzugt den Weg durch die Bypass-Leitung 4 wählen und durch die Austrittsleitung 8 unbehandelt austreten. Durch diese Variante ist also eine Möglichkeit geschaffen, mit lediglich einem Ventil (Ventil V1) zu bestimmen, ob die Abgase für die Bypass-Leitung 4 und schließlich die Austrittleitung 8 unbehandelt aus der Abgasnachbehandlungseinrichtung 1 austreten, oder ob die Abgase durch die Katalysatoreinheit 3 behandelt über die Austrittsleitung 8 aus der Abgasnachbehandlungseinrichtung 1 austreten.

Figur 4 zeigt eine Anordnung mit einer Abgasnachbehandlungseinrichtung 1, einer Verbrennungskraftmaschine 12 und einer Steuer-/Regeleinrichtung C. Die Anordnung zeigt beispielhaft eine Abgasnachbehandlungseinrichtung 1 nach Ausführungsbeispiel der Figur 1. Natürlich kann die Abgasnachbehandlungseinrichtung 1 gemäß jedem anderen Ausführungsbeispiel ausgeführt sein.

Die Zylinderbänke der Verbrennungskraftmaschine 12 sind mit den Bezugszeichen A und B bezeichnet. Zylinderbank A umfasst die Zylinder der einen Zylinderbank, Zylinderbank B die Zylinder der anderen Zylinderbank. Die Zylinderbank A ist über die Abgasleitung L1 mit der Eintrittsleitung 11 mit der Abgasnachbehandlungseinrichtung 1 verbunden. Die Zylinderbank B ist über die Abgasleitung L2 mit der Eintrittsleitung 11' mit der Abgasnachbehandlungseinrichtung 1 verbunden. Im Betrieb erhalten die Ventile V1, V2 von der Steuer-/Regeleinrichtung C Befehle zum Öffnen oder Schließen. Die Steuer-/Regeleinrichtung C ist so eingerichtet, dass Information zu Motorgrößen, Abgastemperaturen, ggfs. Bauteiltemperaturen zuführbar und verarbeitbar sind. Die dazugehörigen Sensoren und Signalleitungen sind nicht eingezeichnet, und werden so ausgeführt, wie es dem Fachmann geläufig ist.

In der in Figur 3 gezeigten Variante der Abgasnachbehandlungseinrichtung 1 mit zwei Ventilen V1, V2 bewirkt also eine Öffnung des Ventils V1 bei geschlossenem Ventil V2, dass sämtliche Abgase durch die Bypass-Leitung 4 aus der Abgasnachbehandlungseinrichtung 1 austreten. Umgekehrt bedeutet ein vollständig geschlossenes Ventil V1 bei geöffnetem Ventil V2, dass sämtliche Abgase von der Katalysatoreinheit 3 nachbehandelt aus der Abgasnachbehandlungseinrichtung 1 austreten. Über Variation der Öffnungszustände der Ventile V1, V2 kann natürlich auch eine Variation der durch die Bypass-Leitung 4 bzw. der durch die Katalysatoreinheit 3 tretenden Abgasmassenströme erreicht werden. Wie anhand Figur 2 erläutert, kann die Abgasnachbehandlungseinrichtung 1 auch mit lediglich einem Ventil betrieben werden.

### Liste der verwendeten Bezugszeichen:

- 1: Abgasnachbehandlungseinrichtung
- 2: Gehäuse
- 3: Katalysatoreinheit
- 4: Bypass-Leitung
- 5: Mischeinrichtung
- 6: Kammer
- 7: Austrittsleitung von Bypass
- 8: Austrittsleitung von Kammer
- 9: Strömungsvergleichmäßigungseinrichtung
- 11, 11': Zuführleitungen
- 12: Verbrennungskraftmaschine
- A, B: Zylinderbänke
- C: Steuer-/Regeleinrichtung
- L1, L2: Abgasleitungen
- E1, E2: Austrittsleitungen
- V1, V2: Ventile

## Patentansprüche

1. Abgasnachbehandlungseinrichtung (1) für eine Verbrennungskraftmaschine (12), insbesondere eine stationäre Verbrennungskraftmaschine mit zwei, stromabwärts der Verbrennungskraftmaschine (12) angeordneten Katalysatoreinheiten (3) für Abgase, wobei über eine Bypass-Leitung (4) Abgase von der Verbrennungskraftmaschine an den zwei Katalysatoreinheiten (3) vorbeiführbar sind, **dadurch gekennzeichnet, dass** die zwei Katalysatoreinheiten (3) und die Bypass-Leitung (4) in einem gemeinsamen Gehäuse (2) angeordnet sind, wobei das Gehäuse (2) zwei separate Zuführleitungen (11, 11') für unbehandeltes Abgas und wenigstens eine Austrittsleitung (7, 8) für durch die zwei Katalysatoreinheiten (3) behandeltes Abgas aufweist, wobei die zwei separaten Zuführleitungen (11, 11') im Gehäuse (2) jeweils in separate Katalysatoreinheiten (3) münden.

2. Abgasnachbehandlungseinrichtung (1) nach Anspruch 1, wobei die Verbrennungskraftmaschine (12) wenigstens zwei Zylinderbänke (A, B) aufweist, **dadurch gekennzeichnet, dass** die separaten Zuführleitungen (11, 11') für unbehandeltes Abgas jeweils mit einer Zylinderbank (A, B) der Verbrennungskraftmaschine (12) verbunden sind.

3. Abgasnachbehandlungseinrichtung (1) nach wenigstens einem der vorangegangenen Ansprüche, **dadurch gekennzeichnet, dass** die Menge des über die Bypass-Leitung (4) aus der Abgasnachbehandlungseinrichtung (1) abströmenden Abgases durch ein erstes Ventil (V1) steuerbar oder regelbar ist.

4. Abgasnachbehandlungseinrichtung (1) nach wenigstens einem der vorangegangenen Ansprüche, **dadurch gekennzeichnet, dass** die Menge des über die zwei Katalysatoreinheiten (3) aus der Abgasnachbehandlungseinrichtung (1) abströmenden Abgases durch ein zweites Ventil (V2) steuerbar oder regelbar ist.

## Claims

1. An exhaust gas after-treatment apparatus (1) for an internal combustion engine (12), in particular a stationary internal combustion engine having two catalyst units (3) for exhaust gases, which are arranged downstream of the internal combustion engine (12), wherein exhaust gases from the internal combustion engine can be taken past the two catalyst units (3) by way of a bypass conduit (4), **characterised in that** the two catalyst units (3) and the bypass conduit (4) are arranged in a common housing (2), wherein the housing (2) has two separate feed conduits (11, 11') for untreated exhaust gas and at least one outlet conduit (7, 8) for exhaust gas treated by the two catalyst units (3), wherein each of the two separate feed conduits (11, 11') lead to a separate catalyst unit (3) arranged in the housing (2).

2. An exhaust gas after-treatment apparatus (1) as set forth in claim 1 wherein the internal combustion engine (12) has at least two cylinder banks (A, B), **characterised in that** the separate feed conduits (11, 11') for untreated exhaust gas are respectively connected to a cylinder bank (A, B) of the internal combustion engine (12).

3. An exhaust gas after-treatment apparatus (1) as set forth in at least one of the preceding claims **characterised in that** the amount of exhaust gas which flows away from the exhaust gas after-treatment apparatus (1) by way of the bypass conduit (4) can be subjected to open-loop or closed-loop control by a first valve (V1).

4. An exhaust gas after-treatment apparatus (1) as set forth in at least one of the preceding claims **characterised in that** the amount of exhaust gas which flows away from the exhaust gas after-treatment apparatus (1) by way of the two catalyst units (3) can be subjected to open-loop or closed-loop control by a second valve (V2).

## Revendications

1. Mécanisme destiné à la purification en aval des gaz d'échappement (1) pour un moteur à combustion interne (12), en particulier un moteur stationnaire à combustion interne, comprenant deux unités à catalyseur (3) pour les gaz d'échappement qui sont disposées en aval du moteur à combustion interne (12), selon lequel les gaz d'échappement du moteur à combustion interne peuvent être amenés à transiter devant les deux unités à catalyseur (3) par l'intermédiaire d'une conduite de dérivation (4), **caractérisé en ce que** les deux unités à catalyseur (3) et la conduite de dérivation (4) sont disposées dans un carter (2) commun, selon lequel le carter (2) présente deux conduites d'alimentation (11, 11') séparées pour le gaz d'échappement non traité et au moins une conduite de sortie (7, 8) pour le gaz d'échappement qui a été traité par les deux unités à catalyseur (3), selon lequel les deux conduites d'alimentation (11, 11') séparées qui se trouvent dans le carter (2) débouchent respectivement dans des unités à catalyseur (3) séparées.

2. Mécanisme destiné à la purification en aval des gaz d'échappement (1) selon la revendication 1, selon lequel le moteur à combustion interne (12) présente au moins deux rangées de cylindres (A, B), **caractérisé en ce que** les conduites d'alimentation (11, 11') séparées pour le gaz d'échappement non traité sont raccordées respectivement à une rangée de cylindres (A, B) du moteur à combustion interne (12).

3. Mécanisme destiné à la purification en aval des gaz d'échappement (1) selon tout au moins l'une des revendications précédentes, **caractérisé en ce que** la quantité du gaz d'échappement émergeant du mécanisme destiné à la purification en aval des gaz d'échappement (1), par l'intermédiaire de la conduite de dérivation (4), peut être commandée ou peut être régulée au moyen d'une première soupape (V1).

4. Mécanisme destiné à la purification en aval des gaz d'échappement (1) selon tout au moins l'une des revendications précédentes, **caractérisé en ce que** la quantité du gaz d'échappement (1) émergeant du mécanisme destiné à la purification en aval des gaz d'échappement, par l'intermédiaire des deux unités à catalyseur (3), peut être commandée ou peut être régulée est au moyen d'une deuxième soupape (V2).
